# EUROPÄISCHE PATENTSCHRIFT

(11) **EP 2 744 466 B1**
(45) Veröffentlichungstag und Bekanntmachung des Hinweises auf die Patenterteilung: **21.06.2017**
(21) Anmeldenummer: 12766569.3
(22) Anmeldetag: 06.09.2012
(51) Int. Cl.: A61H 1/02

(54) **GANGTRAININGSGERÄT ZUR ERZEUGUNG EINES NATÜRLICHEN GANGMUSTERS**
GAIT TRAINING APPARATUS FOR GENERATING A NATURAL GAIT PATTERN
APPAREIL DE RÉÉDUCATION À LA MARCHE POUR LA PRODUCTION D'UN MOUVEMENT DE MARCHE NATURELLE

(30) Priorität: 09.09.2011 CH 14932011
(43) Veröffentlichungstag der Anmeldung: 25.06.2014
(73) Patentinhaber: medica Medizintechnik GmbH, 88454 Hochdorf (DE)
(72) Erfinder: WEYDERT, Serge, CH-8032 Zürich (CH)
(74) Vertreter: Hentrich Patentanwälte PartG mbB
(86) Internationale Anmeldenummer: PCT/CH2012/000211
(87) Internationale Veröffentlichungsnummer: WO 2013/033855

(56) Entgegenhaltungen:
- EP-A1- 1 974 778
- DE-U1-202008 001 590

## Beschreibung

Die Erfindung liegt auf dem Gebiet der Gangtrainingsgeräte und bezieht sich auf ein Gangtrainingsgerät nach dem Oberbegriff des Anspruchs 1.

Das Gangtrainingsgerät dient insbesondere zur mechanischen Erzeugung des natürlichen Gangbildes der Fusssohle. Das Gangtrainingsgerät enthält insbesondere für jedes Bein jeweils einen ersten und zweiten Mehrgelenk-Mechanismus, welche miteinander mechanisch gekoppelt sind, ferner einen Antrieb zum Eintrag einer rotatorischen Bewegung in den ersten Mehrgelenkmechanismus, und ein an den zweiten Mehrgelenk-Mechanismus gekoppeltes Fussauflageelement.

Als Gangbild ist in der vorliegenden Beschreibung die Zusammenfassung der Bewegungen der einzelnen Segmente der unteren Extremitäten beim Gehen zu verstehen. Die einzelnen Segmente umfassen unter anderem Oberschenkel, Unterschenkel und Fuss, die über Gelenke miteinander verbunden sind. Das Gangbild beinhaltet insbesondere auch die Veränderung der Position der Segmente relativ zueinander. So beschreiben verschiedene Punkte der unteren Extremitäten unterschiedliche Bewegungs-Trajektorien. Daher lässt sich auch das Gangbild nicht durch eine spezifische Gangkurve sondern vielmehr durch eine Mehrzahl von Bewegungs-Trajektorien repräsentativer Punkte in den unteren Extremitäten darstellen. Solche repräsentative Punkte stellen beispielsweise der Fersenpunkt, der Zehenpunkt sowie Gelenkpunkte dar, über welche die Körpersegmente miteinander verbunden sind, wie z. B. Hüftgelenk, Kniegelenk und Fussgelenk.

Das Gangbild beinhaltet neben rein geometrischen Bewegungs-Trajektorien auch die Bewegungsgeschwindigkeit der Extremitäten entlang ihrer Bewegungsbahn.

Durch neurologische Vorfälle, wie Unfälle oder Krankheiten, oder durch den Alterungsprozess hervorgerufene Beeinträchtigungen des Bewegungsapparates stellen für die Therapeuten eine grosse Herausforderung dar. Betroffen sind beispielsweise Schlaganfallpatienten, Zerebralparetiker, Patienten mit Multipler Sklerose und an Parkinson erkrankte Patienten. Es existieren verschiedene Therapiemethoden innerhalb der Neurorehabilitation, durch welche die Gehfähigkeit der betroffenen Patienten verbessert oder zumindest stabilisiert werden kann. Diverse Studien und die Praxis zeigen, dass das repetitive Ausführen der Bewegungsabläufe des Gehens eine mögliche vielversprechende Anwendung ist.

### STAND DER TECHNIK

Es ist z. B. bekannt eine Therapie auf Laufbändern durchzuführen, indem Therapeuten die unteren Gliedmassen der Patienten von Hand bewegen. Ferner sind auch mechanisch angetriebene Trainingsgeräte bekannt, bei welchen die Beine und/oder die Füsse der Patienten automatisch in einer dem menschlichen Gangbild angenäherte Trajektorie geführt werden.

Die US 2011/0077562 A1 beschreibt beispielsweise ein Gangtrainingsgerät zur mechanischen Erzeugung eines natürlichen Gangbildes. Das Gangtrainingsgerät weist zur mechanischen Nachbildung des Gangbildes jeweils eines Beines einen ersten Viergelenk-Mechanismus und einen zweiten mit dem ersten gekoppelten Viergelenk-Mechanismus auf. Die Gelenkmechanismen werden über einen Antriebsmotor angetrieben. Das Gangtrainingsgerät weist den Nachteil auf, dass zur Erzeugung eines realistischen Gangbildes zwingend die Geschwindigkeit des Antriebsmotors geregelt werden muss. Das Gangtrainingsgerät erlaubt überdies auch nicht, die Bewegungs-Trajektorien durch mechanische Einstellungen am Gerät zu verändern. Ein weiterer Nachteil liegt darin, dass das Gangtrainingsgerät nur eine Kurve eines Punktes, z.B. der Ferse oder des Mittelfuss und nicht die erwünschte Bewegung der gesamten Fussballen-Ebene nachbildet. Das heisst, der Winkel des Fusses wird nicht gesteuert. Im Weiteren weist das Gangtrainingsgerät aufgrund seiner mechanischen Auslegung grosse Dimensionen auf und ist daher unhandlich und benötigt viel Platz.

Die US6312362 beschreibt ein Trainingsgerät zur Stärkung der Beinmuskulatur, welches mechanisch die Gangbewegung nachbildet. Das Trainingsgerät umfasst für jeweils ein Bein einen ersten Mehrgelenk-Teilmechanismus, welcher für die horizontale und vertikale Position des Fusses entlang der Gangkurve zuständig ist, sowie einen zweiten Mehrgelenk-Teilmechanismus, welcher für den Anstellwinkel des Fusses zuständig ist. Die Teilmechanismen werden über einen gemeinsamen Antrieb, welcher eine rotatorische Bewegung ins System einspeist, angetrieben. Das Trainingsgerät weist den Nachteil auf, dass dieses das menschliche Gangbild nicht besonders präzis nachbildet. Dies mag für ein Fitnessgerät genügen, welches lediglich zum Zweck hat, die Beinmuskulatur zu stärken. Das Gerät eignet sich jedoch nicht als Gangtrainingsgerät zum passiven Trainieren der Gangbewegung. Im Weiteren führt die direkte Umsetzung einer rotatorischen Bewegung in eine translatorische Bewegung zu gross dimensionierten Geräten, welche unhandlich sind und viel Platz beanspruchen.

Die Veröffentlichungsschrift EP 1 974 778 A1 beschreibt ein Trainingsgerät zum Trainieren einer elliptischen Gangbewegung. Das Trainingsgerät enthält Fussauflagen, welche die natürliche Gangbewegung des Fusses näherungsweise nachbilden.

Die Veröffentlichungsschrift DE 20 2008 001590 U1 beschreibt ein Trainingsgerät für menschliche Gangvarianten. Das Trainingsgerät enthält für jeden Fuss ein Wagensegment, welches auf einer Wagen-Führungsschiene geführt hin und her bewegbar ist.

Es in der Fachwelt wohl unbestritten, dass das menschliche Gangbild sowohl des einzelnen Beines als auch beider, koordiniert bewegter Beine eine äusserst Komplexe Angelegenheit ist. Die möglichst präzise Nachbildung des menschlichen Gangbildes stellt daher eine grosse Herausforderung dar. Ferner ist zu beachten, dass jeder Mensch ein eigenes Gangbild aufweist, welches unter anderem von der Anatomie, der Ganggeschwindigkeit, sowie der individuellen Ausprägung der Gehbewegung rührt.

### DARSTELLUNG DER ERFINDUNG

Es ist Aufgabe der vorliegenden Erfindung, ein Gangtrainingsgerät vorzuschlagen, welches in der Lage ist, das menschliche Gangbild möglichst präzise mechanisch nachzubilden. Das Gangtrainingsgerät soll jedoch trotzdem einen möglichst einfachen mechanischen Aufbau aufweisen. Ferner soll die Möglichkeit bestehen, das Gangbild durch mechanische Einstellmöglichkeiten individuell an den Benutzer anzupassen. Das Gangtrainingsgerät soll insbesondere als Therapiegerät zur Verbesserung der Gehfähigkeit von Patienten Verwendung finden. Das Gangtrainingsgerät soll jedoch auch als Fitnessgerät zur gezielten Stärkung bzw. Erhaltung der Beinmuskulatur Einsatz finden können.

Die nachfolgenden Ausführungen bezüglich Mehrgelenkmechanismen und Führungseinrichtung beziehen sich, sofern nichts anderes ausgeführt ist, auf eine zur Bewegung eines ersten Beines ausgelegte, erste Teilvorrichtung des Gangtrainingsgerätes. Es sei an dieser Stelle jedoch festgehalten, dass das Gangtrainingsgerät zweckmässigerweise auch eine zur Bewegung eines zweiten Beines ausgelegte, zweite Teilvorrichtung aufweist. Diese zweite Teilvorrichtung ist jedoch zweckmässigerweise funktionell und vorzugsweise auch konstruktiv gleich, jedoch spiegelverkehrt aufgebaut wie die erste Teilvorrichtung. Sie wird jedoch zur ersten Teilvorrichtung dem menschlichen Gangbild entsprechend phasenverschoben betrieben.

Die Aufgabe wird durch ein Gangtrainingsgerät nach Anspruch 1 gelöst.

Gemäss Erfindung enthält das Gangtrainingsgerät eine Längsführung, wobei der erste und zweite Mehrgelenkmechanismus über einen Längsverschiebekörper miteinander mechanisch gekoppelt bzw. verbunden sind, wobei der Längsverschiebekörper mit der Längsführung in mechanischer Wirkverbindung steht und relativ zu dieser verschiebbar angeordnet ist.

Die Längsführung ist bevorzugt ein mechanisches Konstruktionselement, über welches der Längsverschiebekörper geführt ist. Der Längsverschiebekörper ist insbesondere entlang der Längsführung verschiebbar angeordnet. Der Längsverschiebekörper ist entlang der Längsführung insbesondere translatorisch verschiebbar. Der Längsverschiebekörper ist bevorzugt Teil des zweiten Mehrgelenkmechanismus. Der Längsverschiebekörper ist ferner bevorzugt mit dem ersten Mehrgelenkmechanismus gelenkig verbunden.

Weitere bevorzugte Ausführungsformen und Weiterbildungen der Erfindung gehen aus den abhängigen Patentansprüchen hervor.

Das Gangtrainingsgerät enthält bevorzugt einen vierten Mehrgelenkmechanismus zur Auslenkung der Längsführung. Die Auslenkung bewirkt bevorzugt ein Anheben und Absenken der Längsführung bzw. eines Teiles davon.

Wie weiter unten ausgeführt, ist die Längsführung als Teil des dritten Gliedes bevorzugt über einen Gelenkpunkt (siehe dreizehnter Gelenkpunkt) mit dem Stützgerüst des Gangtrainingsgerätes verbunden. Das dritte Glied ist nun dadurch bevorzugt über den vierten Mehrgelenkmechanismus um den Gelenkpunkt schwenkbar und daher um den Gelenkpunkt schwenkend anhebbar und absenkbar.

Der vierte Mehrgelenkmechanismus wird ebenfalls über einen Antrieb angetrieben. Der Antrieb ist bevorzugt zum Erzeugen einer rotatorischen Bewegung ausgelegt, mittels welcher der vierte Mehrgelenkmechanismus in Bewegung versetzt wird.

Gemäss einer bevorzugten Weiterbildung werden zwei oder alle der nachfolgend genannten Mehrgelenkmechanismen direkt oder indirekt über einen gemeinsamen Antrieb angetrieben:
- erster Mehrgelenkmechanismus;
- zweiter Mehrgelenkmechanismus;
- vierter Mehrgelenkmechanismus.

Der oder die Antriebe erzeugen, z. B. über eine Welle, ein Drehmoment, welches von den Mehrgelenkmechanismen abgenommen wird. Dabei wird jeweils ein erstes Glied des Mehrgelenkmechanismus, auch Rotationsglied genannt, in Rotation versetzt. D.h., das Rotationsglied dreht sich um einen Antriebs-Gelenkpunkt und führt vollständige Umdrehungen aus.

In einer besonders bevorzugten Weiterbildung werden wenigstens der erste und zweite und insbesondere der erste, zweite und vierte Mehrgelenkmechanismus durch einen gemeinsamen Antrieb angetrieben. Gemäss dieser Ausführungsvariante werden der erste und gegebenenfalls der vierte Mehrgelenkmechanismus bevorzugt direkt angetrieben. Das heisst, das erste Glied des jeweiligen Mechanismus nimmt das Drehmoment direkt vom Antrieb ab. Der zweite Mehrgelenkmechanismus wird bevorzugt indirekt angetrieben. Das heisst, das Drehmoment wird vom Antrieb über eine weitere Getriebeanordnung zum anzutreibenden ersten Glied des zweiten Mehrgelenkmechanismus geführt. Die weitere Getriebeanordnung ist bevorzugt am ersten Mehrgelenkmechanismus angeordnet bzw. Teil davon.

Der Antrieb umfasst einen Motor und gegebenenfalls auch ein Getriebe, welches die vom Motor gelieferte Drehzahl auf eine erforderliche höhere oder tiefere Drehzahl wandelt. Der Motor ist bevorzugt ein Elektromotor. Die Drehzahl des Antriebs lässt sich bevorzugt über eine Steuerungs- bzw. Regelungsvorrichtung steuern bzw. regeln.

Der Antriebsmotor kann so angeordnet sein, dass die Motorwelle in der Drehachse des ersten Gelenkpunktes liegt. Der Antriebsmotor kann jedoch mit seiner Motorwelle auch axial versetzt zur Drehachse des ersten Gelenkpunktes angeordnet sein. In diesem Fall erfolgt die Drehmomentübertragung über ein entsprechendes Getriebe, z.B. ein Zahnriemengetriebe oder Planetenradgetriebe.

In einer Weiterbildung der Erfindung enthält der erste Mehrgelenkmechanismus, wie oben bereits erwähnt, Mittel zur Übertragung von Drehmoment von einem Antrieb, insbesondere von einem gemeinsamen Antrieb, auf den zweiten Mehrgelenkmechanismus. Das heisst, die Mittel sind dazu ausgelegt, ein erstes Glied des zweiten Mehrgelenkmechanismus in Rotation zu versetzen. Das erste Glied dreht sich dabei um einen Antriebs-Gelenkpunkt des zweiten Mehrgelenkmechanismus. Entsprechend drehen die ersten Rotationsglieder des ersten und zweiten Mehrgelenkmechanismus bevorzugt synchron.

Gemäss einer bevorzugten Ausführungsform der Erfindung ist der erste Mehrgelenkmechanismus als Kurbeltrieb ausgebildet, mit einem ersten Glied, welches insbesondere als Kurbel ausgebildet ist, sowie mit einem zweiten Glied, welches insbesondere als Pleuel ausgebildet ist. Unter Kurbeltrieb ist im vorliegenden Kontext eine Funktionsgruppe zu verstehen, welche die Umwandlung einer rotatorische Bewegung in eine oszillierende Längsbewegung, insbesondere translatorische Bewegung bewirkt. Der Begriff "Kurbel" soll im Kontext dieser Patentanmeldung nicht auf ein längliches Konstruktionselement beschränkt sein, sondern kann z. B. auch ein scheibenförmiges Bauteil sein. Die Kurbel zeichnet sich konstruktiv vielmehr dadurch aus, dass diese zwei voneinander beabstandete Gelenkpunkte aufweist, wobei über einen Antriebs-Gelenkpunkt, nachfolgend erster Gelenkpunkt genannt, die Kurbel rotatorisch angetrieben wird, derart dass ein weiterer Gelenkpunkt, nachfolgend zweiter Gelenkpunkt genannt, an welchem ein weiteres Glied festgelegt ist, vollständig um den ersten Gelenkpunkt umläuft.

Zwecks Veränderung des Gangbildes lässt sich der zweite Gelenkpunkt über entsprechende Verschiebemittel gegenüber dem ersten Glied (Kurbel) verschieben.

Die Nummerierung der Gelenkpunkte dient lediglich der Identifizierung derselbigen und der Unterscheidung derselbigen von andern Gelenkpunkten. Die Nummer eines Gelenkpunktes soll insbesondere nicht dahingehend einschränkend ausgelegt werden, dass das Gangtrainingsgerät zwingend eine entsprechende Anzahl Gelenkpunkte aufweisen muss. Ist beispielsweise im Rahmen der Offenbarung von einem zwölften Gelenkpunkt die Rede, so soll dies nicht dahingehend ausgelegt werden, dass das Gangtrainingsgerät neben dem zwölften Gelenkpunkt zwingend noch elf weitere Gelenkpunkte enthalten muss.

Die Gelenkpunkte zeichnen sich jeweils dadurch aus, dass diese Drehgelenkverbindungen mit Rotationsachsen ausbilden, welche die teilweise oder vollständige Rotation der miteinander über den Gelenkpunkt verbundenen Glieder relativ zueinander ermöglichen. Die jeweiligen Glieder sind daher über die Gelenkpunkte gelenkig miteinander verbunden. Die Drehgelenkverbindung kann in verschiedenster Weise nach bekannter Art und Weise ausgebildet sein. So kann diese zum Beispiel eine, die Glieder miteinander verbindende Drehachse umfassen. Die Drehgelenkverbindungen sollen einfach eine Drehbewegung der betreffenden Bauteile relativ zueinander zulassen. Die Drehgelenkverbindungen können je nach Funktion der Gelenkpunkte Drehbewegungen von weniger als 360° oder vollständige Umdrehungen zulassen.

Das erste Glied des ersten Mehrgelenkmechanismus ist nun über einen ersten Gelenkpunkt (Antriebsgelenkpunkt) mit dem Antrieb rotatorisch antreibbar verbunden. Das erste und zweite Glied sind über einen zweiten Gelenkpunkt miteinander verbunden. Das zweite Glied ist über einen weiteren Gelenkpunkt, nachfolgend dritter Gelenkpunkt genannt, mit dem Längsverschiebekörper verbunden, welcher bevorzugt Bestandteil des zweiten Mehrgelenkmechanismus ist.

Die Funktionsweise des ersten Mehrgelenkmechanismus, wie sie auch aus den Figuren herleitbar ist, besteht nun darin, dass die Kurbel vom Antrieb über den ersten Gelenkpunkt rotatorisch angetrieben wird, so dass der zweite Gelenkpunkt, an welchem das zweite Glied angebracht ist, um den ersten Gelenkpunkt rotiert. Der Rotationsantrieb löst am dritten Gelenkpunkt, an welchem das zweite Glied mit dem Längsverschiebekörper verbunden ist, eine Längsverschiebung des Längsverschiebekörpers entlang der Längsführung aus. Die Längsführung schränkt die relative Bewegung des Längsverschiebekörpers derart ein, dass deren Freiheitsgrad 1 beträgt. Diese relative Bewegung, bzw. Führungsbewegung, ist bevorzugt eine Schiebebewegung, wobei zwei Punkte des Längsverschiebekörpers auf einer gemeinsamen oder zwei verschiedenen Führungsstrecken der Längsführung geführt werden. Die Führungsbewegung ist bevorzugt linear. Der Längsverschiebekörper ist in diesem Fall relativ zur Längsführung ein Translationskörper. Es kann jedoch auch vorgesehen sein, dass die Längsbewegung zumindest abschnittsweise nicht-linear, z. B. bogenförmig verläuft, oder dass die zwei Punkte des Längsverschiebekörpers auf zwei verschiedenen Führungsstrecken der Längsführung geführt werden.

Gemäss einer Weiterbildung der Erfindung ist der zweite Mehrgelenkmechanismus ein Mehrgelenk-Koppelgetriebe, insbesondere ein Viergelenk-Koppelgetriebe, mit einem beweglichen ersten und dritten Glied. Ein als Koppel ausgebildetes zweites Glied verbindet das erste und das dritte Glied miteinander. Ein viertes Glied, namentlich der Längsverschiebekörper, bildet das Referenzglied, mit welchem das erste und dritte Glied verbunden sind. Das Referenzglied stellt jenes Glied eines Mehrgelenkmechanismus dar, welches durch den betreffenden Mehrgelenkmechanismus selbst nicht angetrieben bzw. bewegt wird.

Unter Koppelgetriebe ist im vorliegenden Kontext ein Getriebe zu verstehen, welches Drehbewegungen in schwingende bzw. kurvenförmige Bewegungen umwandelt. Koppelgetriebe sind in diesem Sinne ungleichmässig übersetzende Getriebe.

Das Viergelenk-Koppelgetriebe ist insbesondere als Kurbelschwinge ausgebildet. Die Kurbelschwinge, auch "Kurbelgetriebe" genannt, gehört zu den Koppelgetrieben. Sie zeichnet sich wie alle Koppelgetriebe durch die Kopplung von mindestens zwei der beweglichen Glieder mit einer Koppel aus. Das erste Glied wird in Ausführung einer Kurbel als Antrieb und das dritte Glied in Form einer Schwinge als Abtrieb verwendet.

Das erste Glied ist nun gemäss dieser Ausführungsform als Kurbel ausgebildet und über einen Gelenkpunkt, nachfolgend vierter Gelenkpunkt genannt, rotatorisch antreibbar am Längsverschiebekörper befestigt, welcher das Referenzglied des Viergelenks darstellt. Das zweite Glied ist als Koppel ausgebildet und über einen weiteren Gelenkpunkt, nachfolgend Fünfter Gelenkpunkt genannt, mit dem ersten Glied verbunden. Ferner ist das zweite Glied über einen weiteren Gelenkpunkt, nachfolgend sechster Gelenkpunkt genannt, mit einem dritten Glied verbunden, welches als Schwinge ausgebildet ist. Das dritte Glied ist über einen weiteren Gelenkpunkt, nachfolgend, siebter Gelenkpunkt genannt, mit dem Längsverschiebekörper, dem Referenzglied, verbunden.

Der Begriff "Schwinge" soll im vorliegenden Kontext nicht auf ein längliches Konstruktionselement beschränkt sein, sondern kann z. B. auch ein scheibenförmiges Bauteil sein. Die Schwinge zeichnet sich konstruktiv vielmehr dadurch aus, dass diese zwei voneinander beabstandete Gelenkpunkte aufweist, wobei ein erster Gelenkpunkt als Rotationsachse dient, um welchen, angetrieben durch den Koppel, der zweite Gelenkpunkt schwingt, d.h. oszilliert bzw. pendelt.

Der dritte und vierte Gelenkpunkt sind bevorzugt in einer gemeinsamen Drehachse am Längsverschiebekörper angeordnet und fallen so zusammen. Das zweite Glied des Kurbeltriebs (Pleuel) ist in diesem Fall über den dritten Gelenkpunkt mit dem Längsverschiebekörper, dem Referenzglied des zweiten Mehrgelenkmechanismus, und ebenfalls mit dem ersten Glied (Kurbel) des zweiten Mehrgelenkmechanismus direkt verbunden. Es kann aber auch vorgesehen sein, dass der dritte und vierte Gelenkpunkt an unterschiedlicher Stelle am Längsverschiebekörper angeordnet sind.

Der vierte und siebte Gelenkpunkt des zweiten Mehrgelenkmechanismus befinden sich nun am Längsverschiebekörper und werden mit diesem gemeinsam über den angetriebenen ersten Mehrgelenkmechanismus oszillierend längs verschoben. Die beiden Gelenkpunkte sind relativ zueinander fix angeordnet. Entsprechend ist auch der gesamte zweite Mehrgelenkmechanismus durch den bewegten Längsverschiebekörper einer oszillierenden Längsbewegung unterworfen. Diese Längsbewegung trägt einen Teil zur Schrittlänge der Gangbewegung bei.

Gemäss einer Weiterbildung der Erfindung enthält das Gangtrainingsgerät einen weiteren Mehrgelenkmechanismus, nachfolgend dritter Mehrgelenkmechanismus genannt, welcher mit dem zweiten Mehrgelenkmechanismus verbunden ist, und an welchem das Fussauflageelement ausgebildet wird.

Das Gangtrainingsgerät enthält ferner einen weiteren Längsverschiebekörper, welcher mit dem dritten Mehrgelenkmechanismus mechanisch gekoppelt bzw. verbunden ist. Der weitere Längsverschiebekörper steht mit einer Längsführung in mechanischer Wirkverbindung und ist relativ zu dieser verschiebbar angeordnet.

Dieser weitere Längsverschiebekörper wird nachfolgend als zweiter Längsverschiebekörper und der weiter oben eingeführte Längsverschiebekörper als erster Längsverschiebekörper bezeichnet.

Die Längsführung des zweiten Längsverschiebekörpers wird nachfolgend als zweite Längsführung bezeichnet und die weiter oben eingeführt Längsführung wird nachfolgend als erste Längsführung bezeichnet.

Die erste Längsführung und/oder die zweite Längsführung sind bevorzugt Teil des dritten Gliedes des vierten Mehrgelenkmechanismus.

Die zweite Längsführung kann gegenüber der ersten Längsführung als separate bzw. unabhängige, weitere Längsführung ausgebildet sein.

Die erste und zweite Längsführung können jedoch auch eine gemeinsame Längsführung sein. Das heisst, die zweite Längsführung entspricht der ersten Längsführung und der erste und zweite Längsverschiebekörper bewegen sich entlang einer gemeinsamen Längsführung. Entsprechend ist in diesem Fall die erste und zweite Längsführung vorzugsweise Teil des dritten Gliedes des vierten Mehrgelenkmechanismus.

Der zweite Längsverschiebekörper ist insbesondere entlang der zweiten Längsführung verschiebbar angeordnet. Die Verschiebung ist insbesondere eine translatorische Verschiebung. Die zweite Längsführung ist bevorzugt ein mechanisches Konstruktionselement, über welches der zweite Längsverschiebekörper geführt ist. Der zweite Längsverschiebekörper ist bevorzugt Bestandteil des dritten Mehrgelenkmechanismus.

Die zweite Längsführung kann mit dem ersten Längsverschiebekörper mechanisch gekoppelt sein, derart dass sich die zweite Längsführung bei einer Verschiebung des ersten Längsverschiebekörpers entlang der ersten Längsführung mit dem ersten Längsverschiebekörper mitbewegt. Die zweite Längsführung ist in diesem Fall nicht Teil des dritten Gliedes des vierten Mehrgelenkmechanismus.

So ist beispielsweise der zweite Längsverschiebekörper einerseits entlang der zweiten Längsführung und andererseits auch über den ersten Längsverschiebekörper entlang der ersten Längsführung verschiebbar. Die Bewegungen des zweiten Längsverschiebekörpers entlang der ersten und zweiten Längsführung können sich überlagern. Die zweite Längsführung kann zum Beispiel Teil des ersten Längsverschiebekörpers sein. Die zweite Längsführung kann mit dem ersten Längsverschiebekörper verbunden sein.

Diese weitere Längsführung, auf welcher der zweite Längsverschiebekörper angeordnet ist, funktioniert analog zur ersten. Sie schränkt die relative Bewegung des zweiten Längsverschiebekörpers gegenüber der Längsführung derart ein, dass deren Freiheitsgrad 1 beträgt. Diese relative Bewegung, bzw. Führungsbewegung, ist bevorzugt eine Schiebebewegung, wobei zwei Punkte des zweiten Längsverschiebekörpers auf einer gemeinsamen oder zwei verschiedenen Führungsstrecken auf der Längsführung geführt werden. Die Führungsbewegung ist bevorzugt linear. Der zweite Längsverschiebekörper ist in diesem Fall relativ zur Längsführung ein Translationskörper. Es kann jedoch auch vorgesehen sein, dass die Längsbewegung zumindest abschnittsweise nicht-linear, z. B. bogenförmig verläuft, oder dass die zwei Punkte des zweiten Längsverschiebekörpers auf zwei verschiedenen Führungsstrecken der Längsführung geführt werden.

Der dritte Mehrgelenkmechanismus ist über einen Gelenkpunkt, nachfolgend achter Gelenkpunkt genannt, mit dem zweiten Mehrgelenkmechanismus, insbesondere mit dessen zweiten Glied, verbunden. Der dritte Mehrgelenkmechanismus enthält hierzu neben dem zweiten Längsverschiebekörper zudem bevorzugt ein erstes Teilglied, welches über den achten Gelenkpunkt mit dem zweiten Mehrgelenkmechanismus verbunden und über einen weiteren Gelenkpunkt, nachfolgend neunter Gelenkpunkt genannt, am zweiten Längsverschiebekörper befestigt ist. Ferner weist der dritte Mehrgelenkmechanismus bevorzugt ein zweites Teilglied auf, welches mit dem ersten Teilglied bevorzugt starr verbunden ist. Starr bedeutet, dass die beiden Teilglieder nicht über Gelenkpunkte miteinander verbunden sind und demzufolge nicht gegeneinander drehbeweglich verschiebbar sind. Das zweite Teilglied ist ferner mit dem Fussauflageelement ebenfalls bevorzugt starr verbunden. Die beiden Teilglieder können gemeinsam als einteiliges Bauelement ausgebildet sein. Die beiden Teilglieder können auch als separate Bauteile ausgebildet sein.

Ist der zweite Mehrgelenkmechanismus als Viergelenk-Koppelgetriebe und insbesondere als Kurbelschwinge ausgebildet so weist das zweite Glied (Koppel) bevorzugt drei in einer Dreiecks-Konfiguration angeordnete Gelenkpunkte auf. Bei diesen Gelenkpunkten handelt es sich um den bereits erwähnten fünften, sechsten und achten Gelenkpunkt. Die Dreieckskonfiguration kann zum Beispiel über ein dreieckförmiges Gestänge realisiert sein, dessen Eckpunkte die Gelenkpunkte darstellen. Die Dreieckskonfiguration kann jedoch auch über ein Scheibenelement realisiert werden.

Die Funktionsweise des zweiten und dritten Mehrgelenkmechanismus, wie sie auch aus den Figuren herleitbar ist, besteht nun darin, dass das erste Glied (Kurbel) des zweiten Mehrgelenkmechanismus rotatorisch angetrieben wird, wobei das dritte Glied (Schwinge) über das zweite Glied (Koppel) in eine um den siebten Gelenkpunkt schwingende Bewegung versetzt wird. Hierdurch führt der am Koppel festgelegte achte Gelenkpunkt relativ zum Referenzelement (erster Längsverschiebekörper) eine kurvenförmige Bahnbewegung aus, welche bevorzugt lemniskaten- bzw. schlaufenförmig (eine liegende Acht) ist. Diese Bewegung des achten Gelenkpunktes bewirkt nun erstens eine Längsverschiebung des zweiten Längsverschiebekörpers und entsprechend auch des dritten Mehrgelenkmechanismus und zweitens einen Winkelverlauf der zwei Teilglieder des dritten Mehrgelenkmechanismus. Auf diese Weise wird das Fussauflageelement und eine darauf ausgebildete Fussauflagefläche längsverschoben und im Winkel geführt.

Die Schrittlänge der Gangbewegung entsteht nun unter anderem durch die Längsbewegung des zweiten Längsverschiebekörpers. Ferner trägt auch die Schwenkbewegung des Fussauflageelementes um den Gelenkpunkt mit dem zweiten Längsverschiebekörper zur Schrittlänge bei. Die Längsbewegung des zweiten Längsverschiebekörpers wiederum entsteht erstens durch dessen relative Bewegung gegenüber des ersten Längsverschiebekörpers (ausgelöst durch den zweiten und dritten Mehrgelenkmechanismus) und zweitens durch die Bewegung des ersten Längsverschiebekörpers (ausgelöst durch den ersten Mehrgelenkmechanismus).

Die Mehrgelenkmechanismen sind dabei dergestalt und derart miteinander gekoppelt, dass sich die beiden Längsverschiebekörper zwar mit unterschiedlichen Geschwindigkeiten, jedoch mehrheitlich in eine gemeinsame Richtung bewegen. Der zweite Längsverschiebekörper bewegt sich mehrheitlich mit einer höheren Geschwindigkeit gegenüber dem ersten Längsverschiebekörper in eine gemeinsame Bewegungsrichtung. So bewegt sich der zweite Längsverschiebekörper in einer Rückwärtsbewegung auf den ersten Längsverschiebekörper zu und in einer Vorwärtsbewegung vom ersten Längsverschiebekörper weg. Die Längsverschiebekörper sind in Längsverschieberichtung betrachtet z. B. hintereinander angeordnet.

Die Gangbewegung spannt eine Bewegungsebene auf, in welcher beispielsweise die Bewegungs-Trajektorien des Gangbildes liegen. Die Koppelebenen des zweiten und vierten Mehrgelenkmechanismus liegen beispielsweise parallel zur Bewegungsebene. Auch die Bewegungsebenen des ersten und dritten Mehrgelenkmechanismus liegen bevorzugt parallel zur Bewegungsebene der Gangbewegung. Ferner verlaufen auch die Führungsstrecken der Längsführungen bevorzugt parallel zur Bewegungsebene. Die Längsführungen können z. B. als Führungsschienen bzw. als gemeinsame Führungsschiene ausgebildet sein. Die Längsverschiebekörper können z. B. als Schlitten ausgebildet sein, welche insbesondere auf der genannten Führungsschiene geführt sind.

Das Fussauflageelement bildet bevorzugt eine Fussauflagefläche aus, auf welcher der Fuss mit seiner Fusssohle aufgesetzt wird. Das Fussauflageelement umfasst ferner bevorzugt eine Fixervorrichtung zum Fixieren des Fusses am Fussauflageelement. In einer Weiterbildung der Erfindung können am Fussauflageelement Mittel vorgesehen sein, welche dem Fuss gegenüber dem Fussauflageelement Bewegungsfreiheit geben. Dies können Federelemente sein, welche z. B. eine beschränkte seitliche Kippbewegung sowie eine Kippbewegung des Fusses nach hinten oder nach vorne gegenüber dem Fussauflageelement oder sogar Torsionsbewegungen des Fusses gegenüber dem Fussauflageelement erlauben. Diese optionale Massnahme soll ebenfalls zu Therapiezwecken dienen und den Benutzer dazu animieren, aktiv die Kontrolle über seine Fussstellung bzw. Bewegung zu übernehmen. Das Fussauflageelement kann z. B. eine Fussplatte umfassen, welche die Fussauflagefläche ausbildet.

Die Mittel am ersten Mehrgelenkmechanismus zur Übertragung von Drehmoment auf den zweiten Mehrgelenkmechanismus enthalten gemäss einer bevorzugten Ausführungsform folgende Komponenten:
- ein erstes Übertragungsrad, welches starr mit dem ersten, rotativ angetriebenen Glied (Kurbel) des ersten Mehrgelenkmechanismus verbunden ist, sowie
- ein zweites Übertragungsrad, welches derart mit dem ersten Glied des zweiten Mehrgelenkmechanismus verbunden, bzw. mit diesem derart in mechanischer Wirkverbindung steht, dass das erste Glied über das Übertragungsrad rotatorisch antreibar ist.

Das zweite Übertragungsrad ist vorzugsweise starr, und z. B. über eine Welle, mit dem ersten Glied des zweiten Mehrgelenkmechanismus verbunden. Auf diese Weise wird das Antriebsmoment vom zweiten Übertragungsrad auf das erste Glied des zweiten Mehrgelenkmechanismus übertragen. Ferner ist das zweite Übertragungsrad über den dritten Gelenkpunkt ebenfalls mit dem ersten Längsverschiebekörper verbunden.

Das erste Übertragungsrad und das zweite Übertragungsrad sind über ein flexibles, die Räder umschlingendes Kraftübertragungselement miteinander verbunden. Das Kraftübertragungselement ist bevorzugt ein Antriebsriemen, wie Zahnriemen oder Flachriemen, oder eine Antriebskette. Die Räder sind bevorzugt Zahnräder bzw. Ritzel. In diesem Fall erfolgt die Kraftübertragung formschlüssig. Die Kraftübertragung kann jedoch auch reibschlüssig erfolgen. Das erste Übertragungsrad und das zweite Übertragungsrad weisen bevorzugt einen gleich grossen Durchmesser auf und laufen so synchron, um die relative Phasenlage zwischen den Mehrgelenkmechanismen über mehrere Zyklen hinweg beizubehalten.

Das zweite Übertragungsrad wird nun über das Kraftübertragungselement angetrieben, wobei das Kraftübertragungselement seinerseits durch das Umlaufen des ersten Übertragungsrades um den ersten Gelenkpunkt angetrieben bzw. in Bewegung gesetzt wird.

Damit die Länge des Kraftübertragungselements nicht variieren muss, d.h. der Abstand der Mittelpunkte vom ersten und zweiten Übertragungsrad stets gleich bleibt, liegt der Drehpunkt des zweiten Übertragungsrades bevorzugt auf dem dritten Gelenkpunkt, so dass der dritte und vierte Gelenkpunkt aufeinander fallen und sich die Strecke zwischen den Mittelpunkten des ersten und zweiten Übertragungsrades stets mit dem zweiten Glied des ersten Mehrgelenkmechanismus mitbewegt. Das Übertragungsrad ist in diesem Fall drehbar am zweiten Glied (Schwinge) gelagert.

Anstelle der oben beschriebenen Ausführungsform kann auch am ersten Längsverschiebekörper ein zusätzlicher Antrieb vorgesehen sein, welcher das erste Glied des zweiten Mehrgelenkmechanismus rotatorisch antreibt. Der weitere Antrieb braucht nicht am Längsverschiebekörper angebracht zu sein, sondern kann auch andernorts angeordnet sein und das Drehmoment über ein Getriebe an den dort festgelegten vierten Gelenkpunkt übertragen. Der Antriebe läuft jedoch zweckmässig synchron, d.h. mit gleicher Drehzahl, zum Antrieb des ersten Gelenkmechanismus.

Der vierte Mehrgelenkmechanismus zur Auslenkung der Längsführung ist bevorzugt ebenfalls ein Mehrgelenk-Koppelgetriebe, insbesondere ein Viergelenk-Koppelgetriebe, der oben beschriebenen Art mit einem ersten und dritten Glied, welche über ein zweites Glied, das als Koppel ausgebildet ist, miteinander verbunden sind. Das Viergelenk-Koppelgetriebe ist insbesondere als Kurbelschwinge ausgebildet. Das erste Glied, welches insbesondere als Kurbel ausbildet ist, ist über einen Gelenkpunkt, nachfolgend zehnter Gelenkpunkt genannt, rotatorisch antreibbar an einem Antrieb befestigt. Das zweite Glied (Koppel) ist über einen weiteren Gelenkpunkt, nachfolgend elfter Gelenkpunkt genannt, mit dem ersten Glied verbunden. Ferner ist das zweite Glied über einen weiteren Gelenkpunkt, nachfolgend zwölfter Gelenkpunkt genannt, mit dem dritten Glied verbunden, welches insbesondere als Schwinge ausgebildet ist. Das dritte Glied umfasst die Längsführung des ersten und/oder zweiten Längsverschiebekörpers oder besteht aus dieser. Die Längsführung ist also Teil des vierten Mehrgelenkmechanismus. Das dritte Glied ist über einen, vom zwölften Gelenkpunkt beabstandeten, weiteren Gelenkpunkt, nachfolgend dreizehnter Gelenkpunkt genannt, mit der Tragstruktur des Gangtrainingsgerätes verbunden.

Wird der erste und vierte Mehrgelenkmechanismus über einen gemeinsamen Antrieb angetrieben, so liegen der zehnte und erste Gelenkpunkt bevorzugt in einer gemeinsamen Drehachse. Es ist sogar denkbar, dass das erste Glied (Kurbel) des ersten und vierten Mehrgelenkmechanismus gemeinsam ausgebildet sind und so einerseits der erste und zehnte Gelenkpunkt identisch sind sowie andererseits der zweite und der elfte Gelenkpunkt aufeinander fallen.

Die Funktionsweise des vierten Mehrgelenkmechanismus, wie sie auch aus den Figuren herleitbar ist, besteht nun darin, dass das erste Glied (Kurbel) vom Antrieb über den zehnten Gelenkpunkt rotatorisch angetrieben wird, so dass der elfte Gelenkpunkt, an welchem das zweite Glied (Koppel) angebracht ist, um den zehnten Gelenkpunkt rotiert. Der Rotationsantrieb löst über das zweite Glied eine oszillierende Hebe- und Senkbewegung des zwölften Gelenkpunktes und somit auch des dritten Gliedes aus, welches die Längsführung beinhaltet oder diese ausbildet.

Der Winkel der Gangbewegung setzt sich nun aus dem Winkelverlauf der Längsführung (ausgelöst durch den vierten Mehrgelenkmechanismus) und dem diesen überlagernden relativen Winkelverlauf der beiden Teilglieder des dritten Mehrgelenkmechanismus zusammen. Das Heben und Senken des Fusses in der Gangbewegung wird dagegen vornehmlich durch den vierten Mehrgelenkmechanismus ausgelöst. Ferner trägt auch die Schwenkbewegung des Fussauflageelementes um den Gelenkpunkt mit dem zweiten Längsverschiebekörper zur Hebe- und Senkbewegung des Fusses bei.

Der vierte Mehrgelenkmechanismus ist vorzugsweise derart ausgelegt, dass das erste und das zweite Glied in einem unteren Drehwinkelbereich des ersten Gliedes eine gleichgerichtete Drehbewegung ausüben, so dass sich der Gelenkpunkt zwischen dem zweiten und dritten Glied für eine bestimmte Zeitspanne bzw. über einen bestimmten Drehwinkelbereich nur unwesentlich auf und ab bewegt. Dies bewirkt, dass das Fussauflageelement in einer Bewegungsphase, welche dem Bodenkontakt der Füsse entspricht, praktisch nur horizontal bewegt wird. Dieser Bewegungsablauf kann z. B. erreicht werden, indem der Abstand zwischen dem zehnten und elften sowie der Abstand zwischen dem elften und dem zwölften Gelenkpunkt ähnlich gross sind.

Die Tragstruktur umfasst nicht bewegliche Teile des Gangtrainingsgerätes, auf welchen die oben beschriebenen Gelenkmechanismen angebracht bzw. aufgehängt oder abgestützt sind. Die Tragstruktur trägt also die Gelenkmechanismen. Die Tragstruktur kann z. B. ein Gehäuse, ein Gerüst, ein Gerippe oder ein Rahmen oder eine Kombination der vorgenannten Baugruppen umfassen. Die Tragstruktur kann z. B. durch Profile ausgebildet sein.

Wie bereits oben erwähnt ist zweckmässig für jedes Bein eine oben beschriebene Teilvorrichtung vorgesehen, welche vorteilhaft spiegelbildlich zueinander ausgebildete sind. Die beiden Teilvorrichtungen können über separate, z. B. zwei Antriebe mit jeweils einem eigenen Antriebsmotor oder über einen gemeinsamen Antrieb mit einem einzigen Antriebsmotor angetrieben sein. Die beiden Teilvorrichtungen werden dem menschlichen Gang entsprechend phasenverschoben, d.h. in der Regel 180°, betrieben. Die Antriebe können mit konstanter oder variabler Drehzahl betrieben werden. Bevorzugt werden die Antriebe zur weiteren Annäherung des mechanisch erzeugten Gangbildes an das reale Gangbild mit variabler Drehzahl nach einen vorbestimmten Drehzahlverlauf betrieben. Dadurch lassen sich die im Gangbild eines Menschen vorhandenen Unterschiede in der Bewegungsgeschwindigkeit des Fusses entlang der Gangkurve besser nachbilden.

In einer bevorzugten Weiterbildung der Erfindung ist die Gangkurve durch Einstellmittel bzw. Verstellmittel am Gangtrainingsgerät einstellbar. Durch die Einstellmittel ist insbesondere die Länge der Gangkurve einstellbar.

Die Länge der Gangkurve ist beispielsweise einstellbar, indem die Einstellmittel die Einstellung des Abstandes zwischen dem ersten Gelenkpunkt, an welchem das erste Glied des ersten Mehrgelenkmechanismus rotatorisch angetrieben wird, und dem zweiten Gelenkpunkt, an welchem das zweite Glied gelenkig mit dem ersten Glied des ersten Mehrgelenkmechanismus verbunden ist, ermöglichen. Hierdurch lässt sich der Rotationsradius des zweiten Gelenkpunktes um den ersten Gelenkpunkt verändern.

Die Verstellbarkeit kann über einen Verstellmechanismus erfolgen. Der Verstellmechanismus kann zum Beispiel einen Schneckengang beinhalten. Der Verstellmechanismus kann alternativ auch eine Langlochführung umfassen. Ferner ist es auch möglich, dass der Verstellmechanismus einen Rastmechanismus, z. B. mit einer Zahnschiene umfasst.

Das erste und zweite Glied sind bevorzugt Teil des Verstellmechanismus. Der Verstellmechanismus kann von Hand betätigbar sein oder über einen Antrieb, insbesondere einen elektrischen Antrieb, betrieben werden. Der elektrische Antrieb kann z. B. ein Linearmotor sein.

Alternative oder zusätzlich zu dieser Einstellmöglichkeit lässt sich die Gangkurve, insbesondere die Länge der Gangkurve auch durch Einstellmittel verändern, welche die Einstellung des Abstandes zwischen der der Fussauflagefläche des Fussauflageelements und dem neunten Gelenkpunkt, über welchen der dritte Mehrgelenkmechanismus gelenkig mit dem zweiten Längsverschiebekörper verbunden ist, ermöglichen. Hierdurch lässt sich der Schwenkradius der Fussauflagefläche des Fussauflageelementes um den neunten Gelenkpunkt verändern. Dies kann zum Beispiel geschehen, indem die Position der Fussauflagefläche des Fussauflageelementes entlang des zweiten Teilgliedes zum neunten Gelenkpunkt hin oder von diesem weg veränderbar ist. Hierzu kann ein Verstellmechanismus der oben beschriebenen Art vorgesehen sein.

Das Gangtrainingsgerät umfasst ferner bevorzugt eine Gewichtsentlastungs-Einrichtung, welche zumindest einen Teil des Körpergewichts aufnimmt, so dass dieses nicht mehr vollständig auf den unteren Extremitäten lastet. Die Gewichtsentlastungs-Einrichtung kann eine Aufhängung, z. B. mit Gurten und/oder Seilen, sein, welche für eine passive Gewichtsentlastung der Beine sorgt. "passiv" heisst, dass der Benutzer keine eigene Kraftanstrengung zur Gewichtsentlastung unternehmen muss. Der Benutzer wird in der Aufhängung z. B. an und/oder oberhalb der Hüfte fixiert. Je nach Auslegung und Einstellung der Aufhängung kann diese eine vollständige oder teilweise Gewichtsentlastung bewirken. Eine solche Einrichtung findet insbesondere in Therapiegeräten Einsatz.

Ferner kann die Gewichtsentlastungs-Einrichtung auch aus Mitteln bestehen, welche die aktive Gewichtsentlastung z. B. über die Arme, ermöglichen. "aktiv" bedeutet, dass der Benutzer die Gewichtsentlastung der Beine nur unter eigenem Kraftaufwand erreicht. So können beispielsweise Barren-ähnliche Handgriffe vorgesehen sein, welche eine Abstützung des Körpers über die Arme ermöglichen.

Das Gangtrainingsgerät findet, wie bereits erwähnt, Verwendung als Therapiegerät zur Verbesserung der Gehfähigkeit von Personen. Die Gehbewegung wird hierbei trainiert, indem die Fussauflageelemente über den oder die Antriebe und die Mehrgelenkmechanismen unter Ausbildung eines Gangbildes bewegt werden. Es sind dabei verschiedene Trainingsmodi denkbar, in welchen der Benutzer entweder passiv trainiert (d.h. keine eigene Kraft für die Ausführung der Gangbewegung aufbringen muss), oder aktiv trainiert (d.h. die Gangbewegung teils mit eigener Kraft ausführen muss).

Letzteres ist über eine entsprechende Steuerungs- bzw. Regelungsvorrichtung möglich. Das Gangtrainingsgerät steuert dabei nur einen Teil der notwendigen Antriebskraft über die Antriebe bei. Die Steuerungs- und Regelungsvorrichtung kann dabei die Antriebsleistung auch in Abhängigkeit vom Beitrag des Benutzers regeln. Es sind auch Modi denkbar, bei denen der Patient die volle Kraft selber aufbringen muss, oder bei denen der Antrieb gar Widerstand leistet.

Letztere Ausführung kann insbesondere in einer Weiterführung als Fitnessgerät zur gezielten Stärkung bzw. Erhaltung der Beinmuskulatur von Personen Verwendung finden.

Das vorliegende Gangtrainingsgerät weist den Vorteil auf, dass dieses konstruktiv einfach aufgebaut und mit einer vergleichsweise geringen Anzahl Bauteilen realisiert werden kann. Ferner können für eine Vielzahl von Bauteilen auf dem Markt erhältliche Standardkomponenten verwendet werden. Entsprechend ist das Gangtrainingsgerät auch kostengünstig in der Herstellung sowie einfach in der Montage und im Unterhalt.

Ein weiterer wesentlicher Vorteil liegt ferner darin, dass das Gangtrainingsgerät einen kompakten und daher Platz sparenden Aufbau aufweist. Dies ist im Lichte einer rein mechanischen Umsetzung einer komplexen Gangbewegung nicht selbstverständlich. Dieser Vorteil rührt unter anderem daher, dass die Schrittlänge, als lineare Bewegungskomponente der Gangbewegung nicht aus einer einzigen Rotationsbewegung direkt abgeleitet wird, sondern sich aus wenigstens zwei Längsbewegungen zusammen setzt.

### KURZE BESCHREIBUNG DER ZEICHNUNGEN

Im Folgenden wird der Erfindungsgegenstand anhand von bevorzugten Ausführungsbeispielen, welche in den beiliegenden Zeichnungen dargestellt sind, näher erläutert. Es zeigen jeweils schematisch:
- Figur 1-3: perspektivische Ansichten einer erfindungsgemässen Ausführungsform eines Gangtrainingsgerätes;
- Figur 4-7: Funktionsschema des erfindungsgemässen Gangtrainingsgerätes in verschiedenen Bewegungslagen.

Die in den Zeichnungen verwendeten Bezugszeichen und deren Bedeutung sind in der Bezugszeichenliste zusammengefasst aufgelistet. Grundsätzlich sind in den Figuren gleiche Teile mit gleichen Bezugszeichen versehen.

### WEGE ZUR AUSFÜHRUNG DER ERFINDUNG

Die Figuren 1 bis 3 zeigen ein Funktionsmodell eines erfindungsgemässen Gangtrainingsgeräts 1 in verschiedenen Ansichten. Die Figuren 1 und 3 zeigen das Gangtrainingsgerät aus einer perspektivischen Ansicht von hinten rechts und die Figur 2 aus einer perspektivischen Ansicht von hinten links. Zudem zeigt die Figur 1 das Gangtrainingsgerät in einer ersten Position, in der so genannten Standphase des Gehens (mit einer horizontal ausgerichteten Fussauflagefläche 45), während die Figur 2 in einer zweiten Position eine Lage kurz vor Ende der Schwungphase des Gehens darstellt, und die Figur 3 in einer dritten Position eine Lage zu Beginn der Schwungphase zeigt.

Das Gangtrainingsgerät 1 enthält eine fixe Stützstruktur 2, an welchem die nachfolgend beschriebenen Gelenkmechanismen 10, 20, 30 40 direkt oder indirekt befestigt sind. Das Gangtrainingsgerät 1 enthält einen ersten Mehrgelenkmechanismus 10 in Ausführung eines Kurbeltriebes. Der ersten Mehrgelenkmechanismus 10 wird über einen Antrieb 3 angetrieben und umfasst ein erstes Glied 11 (Kurbel), welche über einen ersten Antriebs-Gelenkpunkt 51 angetrieben wird. Das erste Glied 11 ist hierzu mit einer Welle (nicht gezeigt) gekoppelt. Der Antrieb 3 umfasst einen Elektromotor (nicht gezeigt), welcher das Antriebsmoment über ein Riemengetriebe auf die Welle überträgt.

Der erste Mehrgelenkmechanismus 10 ist über den ersten Antriebs-Gelenkpunkt 51 an der Stützstruktur 2 abgestützt. Das erste Glied 11 ist über einen zweiten Gelenkpunkt 52 mit dem zweiten Glied 12 (Pleuel) verbunden. Das zweite Glied 12 ist über einen dritten Gelenkpunkt 53 mit einem Translationskörper 81 (erster Längsverschiebekörper und Referenzglied des zweiten Mehrgelenkmechanismus) verbunden. Der Translationskörper 81 ist entlang einer Führungsschiene 83 (Längsführung) linear verschiebbar angeordnet. Die Linearverschiebung erfolgt in einer oszillierenden Bewegung, ausgelöst durch die Bewegung des zweiten Gliedes 12.

Im Weiteren enthält das Gangtrainingsgerät 1 einen zweiten Mehrgelenkmechanismus 20 in Ausführung einer Kurbelschwinge. Ein erstes Glied 21 (Kurbel) ist über einen vierten Gelenkpunkt 54 mit dem Translationskörper 81 verbunden und wird rotatorisch angetrieben. Da sich der Translationskörper 81 linear entlang der Führungsschiene 83 oszillierend bewegt, wird der zweite Mehrgelenkmechanismus 20 entsprechend mitbewegt. Das erste Glied 21 (Kurbel) ist über einen fünften Gelenkpunkt 55 mit einem zweiten Glied 22 (Koppel) verbunden. Das zweite Glied 22 (Koppel) ist über einen sechsten Gelenkpunkt 56 mit einem dritten Glied (Schwinge) verbunden, welches seinerseits über einen siebten Gelenkpunkt 57 mit dem Translationskörper 81 (Referenzglied) verbunden ist. Der vierte und siebte Gelenkpunkt 54, 57 sind also relativ zueinander fix auf dem Translationskörper 81 angeordnet.

Das zweite Glied 22 weist ferner einen achten Gelenkpunkt 58 auf, wobei der fünfte, sechste und achte Gelenkpunkt 55, 56, 58 eine Dreiecksanordnung ausbilden.

Zum Antrieb des ersten Gliedes 21 (Kurbel) des zweiten Mehrgelenkmechanismus 20 weist der erste Mehrgelenkmechanismus 10 Mittel 90 zur Übertragung von Drehmoment auf. Die Mittel 90 beinhalten ein erstes Übertragungsrad 91, welches drehfest am ersten Glied 11 befestigt ist, wobei der Kreismittelpunkt des ersten Übertragungsrades 91 in der Drehachse des zweiten Gelenkpunkts 52 liegt. Am zweiten Glied 12 ist ferner ein zweites Übertragungsrad 92 drehbar gelagert, wobei dessen Drehachse in der Drehachse des dritten Gelenkpunktes 53 liegt, was jedoch nicht zwingend ist. Zwingend ist hingegen, dass die Drehachse des Abtriebrades 92 in der Drehachse des vierten Gelenkpunktes 54 liegt, an welchem das erste Glied 21 des zweiten Mehrgelenkmechanismus festgelegt ist. Im vorliegenden Ausführungsbeispiel entspricht die Drehachse des vierten Gelenkpunktes 54 der Drehachse des dritten Gelenkpunktes 53.

Das erste Übertragungsrad 91 und das zweite Übertragungsrad 92 sind als Zahnräder ausgebildet. Sie sind über einen Zahnriemen 93 antriebstechnisch miteinander verbunden. Rotiert nun das erste Glied 11 um den ersten Gelenkpunkt 51, so beschreibt das erste Übertragungsrad 91 eine Umlaufbahn um den ersten Gelenkpunkt 51. Da das erste Übertragungsrad 91 drehfest am ersten Glied 11 angebracht ist, wird der formschlüssig um das erste Übertragungsrad 91 geführte Zahnriemen 93 durch die Umlaufbewegung des ersten Übertragungsrades 91 in Bewegung gesetzt. Die Bewegung des Zahnriemens 93 wird auf das zweite Übertragungsrad 92 übertragen, welches vom Zahnriemen 93 ebenfalls formschlüssig umschlungen ist. Das zweite Übertragungsrad 92 wird hierdurch in Rotation versetzt und treibt das erste Glied 21 des zweiten Mehrgelenkmechanismus 20 an. Hierzu sind das zweite Übertragungsrad 92 und das erste Glied 21 starr, in vorliegender Ausführung über eine Welle, miteinander verbunden.

Die Rotationsbewegung der beiden ersten Glieder 11, 21 des ersten und zweiten Mehrgelenkmechanismus 10, 20 ist entsprechend synchron. Es können zusätzlich Umlenkrollen vorgesehen sein, welche für eine bessere Kraftübertragung vom Zahnriemen 93 auf das zweite Übertragungsrad 92 oder vom ersten Übertragungsrad 91 auf den Zahnriemen 93 sorgen (nicht gezeigt).

Der zweite Gelenkpunkt 52 ist entlang des ersten Gliedes 11 relativ zu diesem über eine Langlochführung einstellbar. D.h. der Abstand zwischen dem ersten und zweiten Gelenkpunkt 51, 52 ist einstellbar. Dadurch lässt sich die Amplitude der oszillierenden Linearbewegung des Translationskörpers 81 und somit der Schrittlänge der Gangbewegung verändern.

Das Gangtrainingsgerät 1 enthält ferner einen dritten Mehrgelenkmechanismus 40 mit einem ersten und zweiten Teilglied 41, 42, welche in einem Winkel zueinander stehen und starr miteinander verbunden sind sowie einen Translationskörper 82 (zweiter Längsverschiebekörper). Das erste Teilglied 41 ist nun über den achten Gelenkpunkt 58 mit dem zweiten Glied 22 (Koppel) des zweiten Gelenkmechanismus 20 verbunden. Das zweite Teilglied 42 weist ein Fussauflageelement 43 auf. Das Fussauflageelement 43 bildet eine Fussauflagefläche 45 aus. Ferner umfasst das Fussauflageelement 43 eine Fixiervorrichtung 44 zum Fixieren des Fusses (nicht gezeigt) am Fussauflageelement 43. Das erste und zweite Teilglied 41, 42 sind über einen gemeinsamen neunten Gelenkpunkt 59 mit dem Translationskörper 82 verbunden.

Der erste und zweite Translationskörper 81, 82 sind über eine gemeinsame Führungsschiene 83.1 in Längsführungsrichtung hintereinander angeordnet. Aus konstruktionstechnischen Gründen wird der zweite Translationskörper 82 zusätzlich noch auf einer zweiten, parallel zur ersten verlaufenden Führungsschiene 83.2 geführt.

Der zweite Mehrgelenkmechanismus 20 leitet nun über den achten Gelenkpunkt 58 eine Bewegung in den dritten Mehrgelenkmechanismus 40 ein, welche einerseits eine zur Führungsschiene 83 bzw. zur Längsbewegungsrichtung des ersten Translationskörpers 82 parallele Komponente aufweist, wodurch der zweite Translationskörper 82 sowohl absolut als auch relativ zum ersten Translationskörper 81 ebenfalls in eine lineare Bewegung entlang der Führungsschiene 83 versetzt wird. Der dritte Mehrgelenkmechanismus 40 und mit diesem das Fussauflageelement 43 wird nun in einer sich aus der Längsbewegung des ersten und einer dieser überlagerten relativen Längsbewegung des zweiten Translationskörpers 81, 82 zusammengesetzten Gesamtbewegung parallel zur Längsführungsrichtung der Translationskörper 81, 82 bewegt.

Gleichzeitig leitet der zweite Mehrgelenkmechanismus 20 über den achten Gelenkpunkt 58 auch eine Schwenk-Bewegung in den dritten Mehrgelenkmechanismus 40 ein, welcher eine Winkeländerung der Fussauflagefläche 45 entlang der Bewegungsbahn des Fussauflageelementes 43 bewirkt. Der zweite und dritte Mehrgelenkmechanismus sind so ausgelegt, dass eine unregelmässige Schwenkbewegung erzeugt wird, welche der natürlichen Gangbewegung angenähert ist.

Das Gangtrainingsgerät 1 umfasst im Weiteren einen vierten Mehrgelenkmechanismus 30, ebenfalls in Ausführung einer Kurbelschwinge. Der vierte Mehrgelenkmechanismus 30 enthält ein erstes Glied 31 (Kurbel), welches über einen zehnten Antriebs-Gelenkpunkt 60 vom selben Antrieb wie der erste Mehrgelenkmechanismus 10 angetrieben wird. Die Drehachsen des ersten und zehnten Gelenkpunktes 51, 60 sind daher identisch. Das erste Glied 31 ist über einen elften Gelenkpunkt 61 mit einem zweiten Glied 32 (Koppel) verbunden. Das zweite Glied 32 ist über einen zwölften Gelenkpunkt 62 mit einem dritten Glied 33, der Schwinge, verbunden. Das dritte Glied 33 beinhaltet unter anderem die Längsführung, hier als Führungsschiene 83 ausgebildet, sowie ein abgewinkeltes Verbindungsbauteil (84), welches mit der Führungsschiene 83 starr verbunden ist, und über welches das dritte Glied 33 mit dem zweiten Glied 32 verbunden ist.

Die Führungsschiene 83 ist ferner andernends über einen dreizehnten Gelenkpunkt 63 mit der Stützstruktur 2 verbunden. Der zwölfte und dreizehnte Gelenkpunkt 62, 63 sind voneinander beabstandet angeordnet, so dass das dritte Glied 33 als Schwinge wirkt.

Durch rotativen Antrieb des ersten Gliedes 31 wird der zwölfte Gelenkpunkt 61 und mit diesem das dritte Glied 33 in eine oszillierende auf und ab Bewegung versetzt. Dabei schwenkt das dritte Glied 33 und entsprechend die Führungsschiene 83 um den dreizehnten Gelenkpunkt 63. Diese Bewegung wird gleichzeitig mit dem Antrieb des ersten und zweiten Mehrgelenkmechanismus 20, 30 ausgeführt, so dass ein überlagertes Bewegungsmuster entsteht, welches der natürlichen Gangbewegung des Menschen sehr nahe kommt.

Die Figuren 4 bis 7 zeigen Funktionsschemata des erfindungsgemässen Gangtrainingsgerätes in verschiedenen Bewegungslagen. Die schematisch dargestellten Konstruktionselemente entsprechen im Wesentlichen den Konstruktionsmerkmalen gemäss dem Ausführungsbeispiel nach Figur 1 bis 3. Daher sind die korrespondierenden Konstruktionselemente mit denselben Bezugszeichen versehen.

Ferner ist in den Figuren 4 bis 7 auch die Gangkurve A eines Fersenpunktes A1 sowie die Gangkurve B eines Zehenballenpunktes B1 schematisch dargestellt. Die genannten Punkte A1, B1 bewegen sich während eines kompletten Bewegungszyklus entlang der ihnen zugeordneten Gangkurve A, B. Die Figur 4 zeigt die Bewegungslage beim Aufsetzen des Fusses auf den Boden. Die Figur 5 zeigt die Bewegungslage beim Abrollen des Fusses am Boden. Die Figur 6 zeigt die Bewegungslage beim Abstossen des Fusses vom Boden im Anschluss an die Abrollbewegung. Die Figur 7 zeigt die Bewegungslage bei der Vorwärtsbewegung des Beines, bei welcher der Fuss immer noch angewinkelt ist.

Mit dem Pfeil R ist in den Figuren 1 bis 7 die Richtung der Vorwärtsbewegung während der Laufbewegung angedeutet.

## Patentansprüche

1. Gangtrainingsgerät (1) zur Erzeugung eines natürlichen Gangbildes (T1, T2), enthaltend einen ersten und zweiten Mehrgelenk-Mechanismus (10, 20), welche miteinander mechanisch gekoppelt sind, einen Antrieb (3) zum Einbringen einer rotatorischen Bewegung in den ersten Mehrgelenkmechanismus (10), ein Fussauflageelement (43) und eine Längsführung (83), wobei der erste und zweite Mehrgelenkmechanismus (10, 20) über einen ersten Längsverschiebekörper (81) miteinander gekoppelt sind, wobei der erste Längsverschiebekörper (81) mit der Längsführung (83) in mechanischer Wirkverbindung steht und relativ zu dieser verschiebbar angeordnet ist,
**dadurch gekennzeichnet, dass**
das Gangtrainingsgerät (1) einen dritten Mehrgelenkmechanismus (40) enthält, welcher mit dem zweiten Mehrgelenkmechanismus (20) verbunden ist, und
das Fussauflageelement (43) am dritten Mehrgelenkmechanismus (40) ausgebildet wird, und das Gangtrainingsgerät (1) einen zweiten Längsverschiebekörper (82) enthält, welcher mit dem dritten Mehrgelenkmechanismus (40) mechanisch gekoppelt ist, und welcher mit einer Längsführung (83) in mechanischer Wirkverbindung steht und relativ zu dieser verschiebbar angeordnet ist.

2. Gangtrainingsgerät gemäss Anspruch 1, **dadurch gekennzeichnet, dass** das Gangtrainingsgerät (1) einen vierten Mehrgelenkmechanismus (30) zur anhebenden und absenkenden Auslenkung der Längsführung (83) oder Teile davon enthält.

3. Gangtrainingsgerät gemäss Anspruch 1 oder 2, **dadurch gekennzeichnet, dass** zwei oder alle der nachfolgend genannten Mehrgelenkmechanismen über einen gemeinsamen Antrieb (3) angetrieben werden:
- erster Mehrgelenkmechanismus (10);
- zweiter Mehrgelenkmechanismus (20);
- vierter Mehrgelenkmechanismus (30).

4. Gangtrainingsgerät gemäss einem der Ansprüche 1 bis 3, **dadurch gekennzeichnet, dass** der erste Mehrgelenkmechanismus (10) Mittel (90) zur Übertragung von Drehmoment vom Antrieb (3) auf den zweiten Mehrgelenkmechanismus (20) enthält.

5. Gangtrainingsgerät gemäss einem der Ansprüche 1 bis 4, **dadurch gekennzeichnet, dass** der erste Mehrgelenkmechanismus (10) als Kurbeltrieb ausgebildet ist, mit einem ersten und zweiten Glied (11, 12), wobei das erste Glied (11) über einen Gelenkpunkt (51) mit dem Antrieb (3) rotatorisch antreibbar verbunden ist, und das zweite Glied über einen weiteren Gelenkpunkt (53) mit dem ersten Längsverschiebekörper (81) verbunden ist, und das erste und zweite Glied (11, 12) über einen weiteren Gelenkpunkt (52) miteinander verbunden sind.

6. Gangtrainingsgerät gemäss einem der Ansprüche 1 bis 5, **dadurch gekennzeichnet, dass** der zweite Mehrgelenkmechanismus (20) ein Mehrgelenk-Koppelgetriebe, insbesondere ein Viergelenk-Koppelgetriebe, ist, mit einem ersten Glied (21), welches über einen Gelenkpunkt (54) rotatorisch antreibbar mit dem ersten Längsverschiebekörper (81) verbunden ist, und mit einem zweiten Glied (22), welches über einen weiteren Gelenkpunkt (55) mit dem ersten Glied (21) verbunden ist, und mit einem dritten Glied (23), welches über einen weiteren Gelenkpunkt (56) mit dem zweiten Glied (22) und über einen weiteren Gelenkpunkt (57) mit dem ersten Längsverschiebekörper (81), verbunden ist.

7. Gangtrainingsgerät gemäss einem der Ansprüche 1 bis 6, **dadurch gekennzeichnet, dass** der dritte Mehrgelenkmechanismus (40):
• ein erstes Teilglied (41), welches über einen Gelenkpunkt (58) mit dem zweiten Glied (22) des zweiten Mehrgelenkmechanismus (20) und über einen weiteren Gelenkpunkt (59) mit dem zweiten Längsverschiebekörper (82) verbunden ist, und
• ein zweites Teilglied (42), welches mit dem ersten Teilglied (41) starr verbunden ist, und mit welchem das Fussauflageelement (43) starr verbunden ist,
enthält.

8. Gangtrainingsgerät gemäss Anspruch 4, **dadurch gekennzeichnet, dass** die Mittel (90) zur Übertragung von Drehmoment folgende Komponenten umfassen:
- ein erstes Übertragungsrad (91), welches starr mit dem ersten, rotativ angetriebenen Glied (11) des ersten Mehrgelenkmechanismus (10) verbunden ist,
- ein zweites Übertragungsrad (92), welches derart mit dem ersten Glied (21) des zweiten Mehrgelenkmechanismus (20) verbunden, bzw. mit diesem derart in mechanischer Wirkverbindung steht, dass das erste Glied (21) über das Übertragungsrad (92) rotatorisch antreibar ist,
wobei das erste Übertragungsrad (91) und das zweite Übertragungsrad (92) über ein flexibles, das erste und zweite Übertragungsrad (91, 92) umschlingendes Kraftübertragungselement (93) miteinander verbunden sind, und das zweite Übertragungsrad (92) über das Kraftübertragungselement (93) durch den Umlauf des ersten Übertragungsrades (91) um den Antriebs-Gelenkpunkt (51) antreibbar ist.

9. Gangtrainingsgerät gemäss einem der Ansprüche 1 bis 8, **dadurch gekennzeichnet, dass** das zweite Glied (12) des ersten Mehrgelenkmechanismus (10) und das erste Glied (21) des zweiten Mehrgelenkmechanismus (20), vorzugsweise zusammen mit einem zweiten Übertragungsrad (92), über einen gemeinsamen Gelenkpunkt (53) am Referenzelement des zweiten Mehrgelenkmechanismus (20), dem ersten Längsverschiebekörper (81), miteinander verbunden sind.

10. Gangtrainingsgerät gemäss einem der Ansprüche 1 bis 9, **dadurch gekennzeichnet, dass** der erste Längsverschiebekörper (81) Teil des zweiten Mehrgelenkmechanismus (20) und insbesondere dessen Referenzglied ist.

11. Gangtrainingsgerät gemäss einem der Ansprüche 1 bis 10, **dadurch gekennzeichnet, dass** der zweite Längsverschiebekörper (82) Teil des dritten Mehrgelenkmechanismus (40) und insbesondere dessen Referenzglied ist.

12. Gangtrainingsgerät gemäss einem der Ansprüche 1 bis 11, **dadurch gekennzeichnet, dass** der erste und zweite Längsverschiebekörper (81, 82) über eine gemeinsamen Längsführung (83) geführt sind.

13. Gangtrainingsgerät gemäss einem der Ansprüche 1 bis 12, **dadurch gekennzeichnet, dass** der erste und/oder zweite Längsverschiebekörper (81, 82) ein Translationskörper ist, welcher entlang der Längsführung (83) linear verschiebbar ist.

14. Gangtrainingsgerät gemäss einem der Ansprüche 1 bis 13, **dadurch gekennzeichnet, dass** das Gangtrainingsgerät Einstellmittel enthält, mittels welchen die Gangkurve und insbesondere die Länge der Gangkurve veränderbar ist, wobei:
a. die Einstellmittel derart ausgebildet sind, dass der Abstand zwischen dem ersten Gelenkpunkt (51), an welchem das erste Glied (11) des ersten Mehrgelenkmechanismus (10) rotatorisch angetrieben wird, und dem zweiten Gelenkpunkt (52), an welchem das zweite Glied (12) gelenkig mit dem ersten Glied (11) des ersten Mehrgelenkmechanismus (10) verbunden ist, einstellbar ist; und/oder
b. die Einstellmittel derart ausgebildet sind, dass der Abstand zwischen der Fussauflagefläche des Fussauflageelements (43) und dem neunten Gelenkpunkt (59), über welchen der dritte Mehrgelenkmechanismus (40) gelenkig mit dem zweiten Längsverschiebekörper (82) verbunden ist, einstellbar ist.

15. Verwendung des Gangtrainingsgeräts (1) nach einem der Ansprüche 1 bis 14 als Fitnessgerät zur nicht-therapeutischen Stärkung bzw. Erhaltung der Beinmuskulatur von Personen.

## Claims

1. A gait training apparatus (1) for producing a natural gait pattern (T1, T2), comprising a first and a second multi-joint mechanism (10, 20) which are mechanically coupled to one another, a drive (3) for introducing a rotatory movement into the first multi-joint mechanism (10), a foot support element (43) and a longitudinal guide (83), wherein the first and the second multi-joint mechanism (10, 20) are coupled to one another via a first longitudinal displacement body (81), wherein the first longitudinal displacement body (81) is in mechanical active connection with the longitudinal guide (83) and is displaceably arranged relative to this **characterised in that** the gait training apparatus (1) comprises a third multi-joint mechanism (40) which is connected to the second multi-joint mechanism (20), and the foot support element (43) is formed on the third multi-joint mechanism (40) and the gait training apparatus (1) comprises a second longitudinal displacement body (82) which is mechanically coupled to the third multi-joint mechanism (40) and which is in mechanical active connection with a longitudinal guide (83) and is displaceably arranged relative to this.

2. The gait training apparatus according to claim 1, **characterised in that** the gait training apparatus (1) comprises a fourth multi-joint apparatus (30) for the lifting and lowering deflection of the longitudinal guide (83) or parts thereof.

3. The gait training apparatus according to claim 1 or 2, **characterised in that** two or all of the subsequently mentioned multi-joint mechanisms are driven via a common drive (3):
- First multi-joint mechanism (10)
- Second multi-joint mechanism (20)
- Fourth multi-joint mechanism (30).

4. The gait training apparatus according to any of claims 1 to 3, **characterised in that** the first multi-joint mechanism (10) comprises means (90) for transmitting torque from the drive (3) onto the second multi-joint mechanism (20).

5. The gait training apparatus according to any of claims 1 to 4, **characterised in that** the first multi-joint mechanism (10) is designed as a crank drive, with a first and a second link (11, 12), wherein the first link (11) is connected to the drive (3) in a rotatorily drivable manner via a joint point (51) and the second link is connected to the first longitudinal displacement body (81) via a further joint point (53), and the first and the second link (11, 12) are connected to one another via a further joint point (52).

6. The gait training apparatus according to any of claims 1 to 5, **characterised in that** the second multi-joint mechanism (20) is a multi-joint transmission, in particular a four-bar transmission, with a first link (21) which is rotatorily drivably connected to the first longitudinal displacement body (81) via a joint point (54), and with a second link (22) which is connected to the first link (21) via a further joint point (55), and with a third link (23) which is connected to the second link (22) via a further joint point (56) and to the first longitudinal displacement body (81) via a further joint point (57).

7. The gait training apparatus according to any of claims 1 to 6, **characterised in that** the third multi-joint mechanism (40) comprises:
- a first part-link (41) which is connected via a joint point (58) to the second link (22) of the second multi-joint mechanism (20) and via a further joint point (59) to the second longitudinal displacement body (82), and
- a second part-link (42) which is rigidly connected to the first-part link (41) and to which the foot support element (43) is rigidly connected.

8. The gait training apparatus according to claim 4, **characterised in that** the means (90) for the transmission of torque comprise the following components:
- a first transmission wheel (91) which is rigidly connected to the first rotatorily driven link (11) of the first multi-joint mechanism (10),
- a second transmission wheel (92) which is connected to the first link (21) of the second multi-joint mechanism (20) or is in mechanical active connection with this, in a manner such that the first link (21) is rotatorily drivable via the transmission wheel (92),
wherein the first transmission wheel (91) and the second transmission wheel (92) are connected to one another via a flexible force transmission element (93) wrapping around the first and the second transmission wheel (91, 92), and the second transmission wheel (92) is drivable via the force transmission element (93) by way of the revolving of the first transmission wheel (91) about the drive joint point (51).

9. The gait training apparatus according to any of claims 1 to 8, **characterised in that** the second link (12) of the first multi-joint mechanism (10) and the first link (21) of the second multi-joint mechanism (20), preferably together with a second transmission wheel (92) are connected to one another via a common joint point (53) on the reference element of the second multi-joint mechanism (20), the longitudinal displacement body (81).

10. The gait training apparatus according to any of claims 1 to 9, **characterised in that** the first longitudinal displacement body (81) is part of the second multi-joint mechanism (20) and in particular is its reference link.

11. The gait training apparatus according to any of claims 1 to 10, **characterised in that** the second longitudinal displacement body (82) is part of the third multi-joint mechanism (40) and in particular is its reference link.

12. The gait training apparatus according to any of claims 1 to 11, **characterised in that** the first and the second longitudinal displacement bodies (81, 82) are led via a common longitudinal guide (83).

13. The gait training apparatus according to any of claims 1 to 12, **characterised in that** the first and/or the second longitudinal displacement body (81, 82) is a translation body which is linearly displaceable along the longitudinal guide (83).

14. The gait training apparatus according to any of claims 1 to 13, **characterised in that** the gait training apparatus comprises setting means, by way of which the gait curve and in particular the length of the gait curve can be changed, wherein:
a. the setting means are designed in a manner such that the distance between the first joint point (51), at which the first link (11) of the first multi-joint mechanism (10) is rotatorily driven, and the second joint point (52), at which the second link (12) is articulately connected to the first link (11) of the first multi-joint mechanism (10), is settable; and/or
b. the setting means are designed in a manner such that the distance between the foot support surface of the foot support element (43) and the ninth joint point (59), via which the third multi-joint mechanism (40) is articulately connected to the second displacement body, is settable.

15. The use of the gait training apparatus (1) according to any of claims 1 to 15 as a fitness apparatus for the non-therapeutic strengthening or maintenance of the leg muscle system of persons.

## Revendications

1. Appareil de rééducation à la marche (1) pour la production d'un mouvement de marche naturelle (T1, T2), comprenant un premier et un deuxième mécanisme à articulations multiples (10, 20) qui sont accouplés mécaniquement l'un à l'autre, un entraînement (3) destiné à appliquer un mouvement rotatoire au premier mécanisme à articulations multiples (10), un élément d'appui de pied (43) et un guide longitudinal (83), le premier et le deuxième mécanisme à articulations multiples (10, 20) étant accouplés l'un à l'autre par l'intermédiaire d'un premier corps à déplacement longitudinal (81), le premier corps à déplacement longitudinal (81) étant en liaison fonctionnelle mécanique avec le guide longitudinal (83) et étant disposé avec possibilité de déplacement par rapport à celui-ci,
**caractérisé en ce que**
l'appareil de rééducation à la marche (1) comprend un troisième mécanisme à articulations multiples (40) qui est relié au deuxième mécanisme à articulations multiples (20), et
**que** l'élément d'appui de pied (43) est réalisé sur le troisième mécanisme à articulations multiples (40), et l'appareil de rééducation à la marche (1) comprend un deuxième corps à déplacement longitudinal (82) qui est accouplé mécaniquement au troisième mécanisme à articulations multiples (40) et qui est en liaison fonctionnelle mécanique avec un guide longitudinal (83) et est disposé avec possibilité de déplacement par rapport à celui-ci.

2. Appareil de rééducation à la marche selon la revendication 1, **caractérisé en ce que** l'appareil de rééducation à la marche (1) comprend un quatrième mécanisme à articulations multiples (30) destiné à la déviation en montée et en descente du guide longitudinal (83) ou de parties de celui-ci.

3. Appareil de rééducation à la marche selon la revendication 1 ou 2, **caractérisé en ce que** deux ou tous les mécanismes à articulations multiples cités ci-après sont entraînés par l'intermédiaire d'un entraînement (3) commun :
- premier mécanisme à articulations multiples (10) ;
- deuxième mécanisme à articulations multiples (20) ;
- quatrième mécanisme à articulations multiples (30).

4. Appareil de rééducation à la marche selon l'une des revendications 1 à 3, **caractérisé en ce que** le premier mécanisme à articulations multiples (10) comprend des moyens (90) pour la transmission de couples de l'entraînement (3) au deuxième mécanisme à articulations multiples (20).

5. Appareil de rééducation à la marche selon l'une des revendications 1 à 4, **caractérisé en ce que** le premier mécanisme à articulations multiples (10) est réalisé comme transmission à manivelle, comprenant un premier et un deuxième organe (11, 12), le premier organe (11) étant relié à l'entraînement (3) par l'intermédiaire d'un point d'articulation (51), de façon à pouvoir être entraîné en rotation, et le deuxième organe étant relié au premier corps à déplacement longitudinal (81) par l'intermédiaire d'un autre point d'articulation (53), et le premier et le deuxième organe (11, 12) étant reliés l'un à l'autre par un autre point d'articulation (52).

6. Appareil de rééducation à la marche selon l'une des revendications 1 à 5, **caractérisé en ce que** le deuxième mécanisme à articulations multiples (20) est un mécanisme à manivelle à articulations multiples, en particulier un mécanisme à manivelle à quatre articulations, comprenant un premier organe (21) qui est relié par l'intermédiaire d'un point d'articulation (54) au premier corps à déplacement longitudinal (81), avec possibilité d'entraînement en rotation, et comprenant un deuxième organe (22) qui est relié par l'intermédiaire d'un autre point d'articulation (55) au premier organe (21), et comprenant un troisième organe (23) qui est relié au deuxième organe (22), par l'intermédiaire d'un autre point d'articulation (56), et au premier corps à déplacement longitudinal (81), par l'intermédiaire d'un autre point d'articulation (57).

7. Appareil de rééducation à la marche selon l'une des revendications 1 à 6, **caractérisé en ce que** le troisième mécanisme à articulations multiples (40) comprend :
• un premier organe partiel (41) qui est relié au deuxième organe (22) du deuxième mécanisme à articulations multiples (20), par l'intermédiaire d'un point d'articulation (58), et au deuxième corps à déplacement longitudinal (82), par l'intermédiaire d'un autre point d'articulation (59), et
• un deuxième organe partiel (42) qui est relié de façon rigide au premier organe partiel (41) et auquel est relié de façon rigide l'élément d'appui de pied (43).

8. Appareil de rééducation à la marche selon la revendication 4, **caractérisé en ce que** les moyens (90) destinés à la transmission de couples comprennent les composants suivantes :
- une première roue de transmission (91) qui est reliée de façon rigide au premier organe (11), entraîné en rotation, du premier mécanisme à articulations multiples (10),
- une deuxième roue de transmission (92) qui est reliée au premier organe (21) du deuxième mécanisme à articulations multiples (20) ou est en liaison fonctionnelle mécanique avec celui-ci, de façon telle que le premier organe (21) puisse être entraîné en rotation par l'intermédiaire de la roue de transmission (92),
sachant que la première roue de transmission (91) et la deuxième roue de transmission (92) sont reliées entre elles par l'intermédiaire d'un élément de transmission de force (93) souple, entourant la première et la deuxième roue de transmission (91, 92), et que la deuxième roue de transmission (92) peut être entraînée par la rotation de la première roue de transmission (91) autour du point d'articulation d'entraînement (51).

9. Appareil de rééducation à la marche selon l'une des revendications 1 à 8, **caractérisé en ce que** le deuxième organe (12) du premier mécanisme à articulations multiples (10) et le premier organe (21) du deuxième mécanisme à articulations multiples (20), de préférence conjointement avec une deuxième roue de transmission (92), sont reliés entre eux par l'intermédiaire d'un point d'articulation (53) commun sur l'élément de référence du deuxième mécanisme à articulations multiples (20), à savoir le premier corps à déplacement longitudinal (81).

10. Appareil de rééducation à la marche selon l'une des revendications 1 à 9, **caractérisé en ce que** le premier corps à déplacement longitudinal (81) fait partie du deuxième mécanisme à articulations multiples (20) et est notamment l'organe de référence de celui-ci.

11. Appareil de rééducation à la marche selon l'une des revendications 1 à 10, **caractérisé en ce que** le deuxième corps à déplacement longitudinal (82) fait partie du troisième mécanisme à articulations multiples (40) et est notamment l'organe de référence de celui-ci.

12. Appareil de rééducation à la marche selon l'une des revendications 1 à 11, **caractérisé en ce que** le premier et le deuxième corps à déplacement longitudinal (81, 82) sont guidés sur un guide longitudinal (83) commun.

13. Appareil de rééducation à la marche selon l'une des revendications 1 à 12, **caractérisé en ce que** le premier et/ou le deuxième corps à déplacement longitudinal (81, 82) sont des corps de translation qui peuvent être déplacés de façon linéaire le long du guide longitudinal (83).

14. Appareil de rééducation à la marche selon l'une des revendications 1 à 13, **caractérisé en ce que** l'appareil de rééducation à la marche comprend des moyens de réglage à l'aide desquels la trajectoire de marche et notamment la longueur de la trajectoire de marche peut être modifiée, sachant que :
a. les moyens de réglage sont agencés de manière telle que la distance entre le premier point d'articulation (51), auquel le premier organe (11) du premier mécanisme à articulations multiples (10) est entraîné en rotation, et le deuxième point d'articulation (52), auquel le deuxième organe (12) est relié de façon articulée au premier organe (11) du premier mécanisme à articulations multiples (10), soit réglable ; et/ou
b. les moyens de réglage sont agencés de manière telle que la distance entre la surface d'appui de pied de l'élément d'appui de pied (43) et le neuvième point d'articulation (59), par l'intermédiaire duquel le troisième mécanisme à articulations multiples (40) est relié de façon articulée au deuxième corps à déplacement longitudinal (82), soit réglable.

15. Utilisation de l'appareil de rééducation à la marche (1) selon l'une des revendications 1 à 14 en tant qu'appareil de musculation pour le renforcement ou le maintien non thérapeutique de la musculature des jambes d'une personne.
